# EUROPÄISCHE PATENTSCHRIFT

(11) **EP 0 421 255 B1**
(45) Veröffentlichungstag und Bekanntmachung des Hinweises auf die Patenterteilung: **22.11.1995**
(21) Anmeldenummer: 90118448.1
(22) Anmeldetag: 26.09.1990
(51) Int. Cl.: E04B 9/06, F16B 7/04

(54) **Tragkonstruktion für eine abgehängte Decke und abgehängte Decke**
Support structure for a suspended ceiling and suspended ceiling
Construction porteuse pour un faux-plafond et faux-plafond

(30) Priorität: 30.09.1989 DE 3932741
(43) Veröffentlichungstag der Anmeldung: 10.04.1991
(73) Patentinhaber: hülsta-werke Hüls GmbH & Co KG, D-48693 Stadtlohn (DE)
(72) Erfinder: Tünte, Udo, W-4285 Raesfeld (DE)
(74) Vertreter: Habbel, Hans-Georg, Dipl.-Ing.

(56) Entgegenhaltungen:
- EP-A- 0 008 555
- WO-A-84/04139
- CH-A- 596 463
- DE-U- 8 709 026
- FR-A- 2 297 020

## Beschreibung

Die Erfindung bezieht sich auf eine Tragkonstruktion für eine abgehängte Decke gemäß dem Oberbegriff des Hauptanspruches.

Eine derartige Tragkonstruktion ist durch das DE-U- 84 35 293 bekannt. Bei dieser Anordnung sind an den Endstücken der Trägerstege Biegezungen angeordnet, die Rastköpfe aufweisen, die mit in den Hängestangen vorgesehenen Rastaufnahmelöcher zusammenwirken können. Hierdurch werden die Trägerstege in der Höhe festgelegt, aber können nicht stufenlos in der Höhe eingestellt werden.

Der Erfindung liegt die Aufgabe zugrunde, ausgehend von der bekannten Konstruktion, eine Tragkonstruktion für eine abgehängte Decke zu schaffen, mit der es möglich ist, plattenförmige Elemente, d.h. Systemmodule, an die Hängestangen anzuschließen, wobei diese plattenförmigen Elemente in unterschiedlichen Höhen einstellbar sind.

Diese der Erfindung zugrundeliegende Aufgabe wird durch die Lehre des Hauptanspruches gelöst.

Vorteilhafte Ausgestaltungen sind in den Unteransprüchen 2-6 erläutert.

Die Ansprüche 7 bis 11 beziehen sich auf die Ausbildung der eigentlichen Decke.

Die Hängestangen sind an ihrer Außenseite mit über ihre Höhe verlaufenden schwalbenschwanzförmigen Aufnahmenuten ausgerüstet sind, in die entsprechend ausgebildete Trägerstege einsetzbar sind. Diese Trägerstege werden mit Schwalbenschwanzzapfen in den Schwalbenschwanznuten arretiert und tragen ihrerseits nunmehr die eigentlichen Deckenplatten. Durch diese Anordnung ist ein Einstellen in beliebiger Höhe möglich, wobei von einer Hängestange auch mehrere Platten in unterschiedlichen Höhen getragen werden können. Die eigentlichen Hängestangen schließen über eine Befestigungskonsole an der Tragvorrichtung, beispielsweise der ursprünglichen Decke, an. Diese Befestigungskonsole kann in bestimmter Weise ausgebildet sein und der Anschluß der Hängestange an die Befestigungskonsole kann unter Zwischenschaltung eines Kugelgelenkes erfolgen, wobei auch die Trägerstege Kugelgelenke tragen können.

Oberhalb und unterhalb der Platten können an die Hängestange Zusatzeinrichtungen, wie beispielsweise Leuchten, Lautsprecher od. dgl., angeschlossen werden.

Die in den Ansprüchen definierte Tragkonstruktion ist vorzugsweise für eine abgehängte Decke bestimmt, kann aber auch zur Befestigung von Wandelementen od. dgl. dienen.

Ausführungsbeispiele der Erfindung werden nachfolgend anhand der Zeichnungen erläutert. Die Zeichnungen zeigen dabei in
- Fig. 1: in einer auseinandergezogenen Darstellungsweise die gesamte Tragkonstruktion für eine Hängedecke, in
- Fig. 2: eine abgeänderte Ausführungsform der Befestigungskonsole mit Hängestange, in
- Fig. 3: zur Verdeutlichung der Möglichkeiten zwei in unterschiedlichen Höhen an die Hängestange angeschlossene Deckenplatten, in
- Fig. 4: eine Ansicht von oben auf die Anordnung gemäß Fig. 3, in
- Fig. 5: den Anschluß der Hängestange an die Befestigungskonsole unter Zwischenschaltung eines Kugelgelenkes, in
- Fig. 6: die Möglichkeit des Anschlusses einer Leuchte, in
- Fig. 7: die Ausbildung des Anschlusses zwischen Deckenplatte und Trägersteg unter Zwischenschaltung eines Kugelgelenkes und
- Fig. 8: zeigt in Draufsicht zwei mögliche Deckenelemente.

In Fig. 1 ist eine Hängestange 2 dargestellt, die auf ihrem Außenumfang mit über ihre Höhe verlaufenden schwalbenschwanzförmigen Nuten 7 ausgerüstet ist. Diese Hängestange 2 schließt an eine Befestigungskonsole 3 (Fig. 3) an, die im wesentlichen aus einer mit Innengewinde versehenen Tragplatte 16 und einer mit Außengewinde versehenen Anschlußplatte 17 besteht. Die Anschlußplatte 17 kann unter Zwischenschaltung einer Festlegplatte 18 und einer Befestigungsschraube 19 an der eigentlichen Tragvorrichtung 1 beispielsweise einer aus Fig. 3 erkennbaren Decke einstellbar festgelegt werden. Dadurch, daß die Anschlußplatte 17 eine relativ große Mittelöffnung 30 aufweist, sind Verstellungen der Festlegplatte 18 leicht möglich. Der zur Aufnahme der Befestigungsschraube 19 dienende Dübel 31 ist in Fig. 5 dargestellt. Über eine Tragschraube 20 kann die Hängestange 2 an der Tragplatte 16 befestigt werden und durch Einschrauben der Tragplatte 16 an der Anschlußplatte 17 wird nunmehr die Hängestange 2 sicher von der Tragvorrichtung 1 getragen. Durch diese Konstruktion wird eine Einstellung in der horizontalen Ebene möglich, was eine exakte Einstellung der Hängestange 2 ermöglicht.

In die Schwalbenschwanznuten 7 der Hängestange 2 werden Trägerstege 4 eingesetzt, die im wesentlichen aus zwei Scherenzinken 9 und 10 bestehen, die um das durch die Schraube 21 gebildete Gelenk scbwenkbar sind. Durch Betätigen einer Spreizschraube 11 können diese Zinken 9 und 10 nun auseinandergepreßt werden und dadurch werden an den freien Enden der Zinken 9 und 10 angeordnete Schwalbenschwanzzapfen 8 innerhalb der Schwalbenschwanznut 7 verriegelt.

An die Unterseite der Trägerstege 4 schließen Befestigungsmittel 80 für Deckenplatten 5 an, wobei bei dem in Fig. 1 dargestellten Ausführungsbeispiel diese Befestigungsmittel 80 aus einer Befestigungsschraube 14 bestehen, mit denen sich das Befestigungsmittel 80 in die Unterseite des Trägersteges 4 einschraubt und aus einem Verbindungsbolzen 15, der in eine Aufnahmebohrung 33 in der Platte eingesetzt werden kann und der mit einem in der Deckenplatte 5 angeordneten Anzugsgehäuse zusammenwirkt. Diese Verbindung ist als"Minifix-Verbindung"® im Stand der Technik allgemein bekannt.

Fig. 3 zeigt, wie in unterschiedlicher Höhe an unterschiedliche Trägerstege 4 unterschiedliche Platten 5 und 6 angeschlossen werden können. Während die Deckenplatte 5 in Fig. 3 als relativ dicke, beispielsweise aus Holz bestehende Platte dargestellt ist, besteht die dünnere Deckenplatte 6 in Fig. 3 aus anderem Werkstoff, z. B. Glas. Hier ist der Anschluß über das in Fig. 1 dargestellte Befestigungsmittel 80 nicht möglich, sondern hier wird einfach eine Befestigungsschraube 14a in eine Bohrung 33a eingesetzt.

Wie aus der Darstellung in Fig. 1 ersichtlich ist, erfolgt die Betätigung des Anzugsgehäuses der "Minifix-Verbindung" durch einen Schwenkhebel 32, der am Plattenrand angeordnet ist und der daher ohne große Mühe von außen ohne Zuhilfenahme von Werkzeug betätigt werden kann. Diese Konstruktionsweise hat weiterhin den Vorteil, daß es möglich ist, bei einer insgesamt tiefergehängten Decke einzelne Platten 5 oder 6 aus dem Verband herauszulösen, ohne daß ein Aufheben des Gesamtverbandes notwendig ist. Es kann also eine einzelne Platte herausgenommen werden und ersetzt werden oder es können hinter dieser Platte bestimmte Arbeiten vorgenommen werden.

In Fig. 4 ist gezeigt, wie zwei Deckenplatten 5, 6 an eine Hängestange 2 anschließen. Hier ist darauf hinzuweisen, daß - wie dies insbesondere deutlich die Fig. 8 zeigt - die Platten üblicherweise an allen drei oder allen vier Ecken festgelegt sind. Hierzu sind dann die Platten an ihren Ecken 34 abgerundet und passen sich dadurch der Form der Hängestange 2 an.

Die zur Aufnahme der Befestigungsmittel 80 dienenden Bohrungen 33 liegen auf einer Geraden, die durch die gedachte Spitze oder Ecke der Platte 5, 6 geht und einen Winkel α zur Seitenkante in der Größe von 22,5° einschließt. Hierdurch ist bei einer achteckigen Hängestange 2 eine leichte Montage möglich.

Fig. 4, die eine Draufsicht auf die in Fig. 3 dargestellte Anordnung zeigt, soll verdeutlichen, daß die unterschiedlich in ihrer Form und ihrem Material ausgebildeten Deckenplatten 5, 6 an die eigentliche Hängestange 2 angeschlossen werden können und wie die Schwalbenschwanznuten 7 ausgebildet sind.

Aus der Darstellung in Fig. 2 ist erkennbar, daß der Anschluß der Hängestange 2 auch unter Zwischenschaltung eines Kugelgelenkes 12 erfolgen kann, so daß ein Ausrichten der Hängestange 2 gegenüber der Vertikalen möglich ist.

In gleicher Weise ist es möglich, so wie dies in Fig. 7 dargestellt ist, daß auch der Anschluß der Befestigungsmittel 80 an dem Trägersteg 4 unter Zwischenschaltung eines Kugelgelenkes 50 erfolgen kann.

Bei der Darstellung in Fig. 6 ist verdeutlicht, daß die Trägerstege 4 nicht nur Deckenplatten 5 und 6 tragen, sondern daß es auch möglich ist, an diese Trägerstege 4 Beleuchtungskörper 25, Lautsprecher od. dgl. anzuschließen.

## Patentansprüche

1. Tragkonstruktion für eine abgehängte Decke, bei der die die abgehängte Decke bildenden Bauteile an eine an einer ortsfesten Tragvorrichtung (1) angeordneten Hängestange (2) anschließen, die mit über ihre Länge verlaufenden Schwalbenschwanznuten (7) ausgerüstet ist, in die endseitig mit Schwalbenschwanzzapfen (8) versehene Trägerstege (4) eingesetzt und arretiert sind, dadurch gekennzeichnet, daß die Trägerstege (4) scherenförmig ausgebildet sind und die beiden Scherenzinken (9, 10) dadurch gegeneinander spreizbar sind, daß sie um ein Gelenk um die horizontale Achse schwenkbar sind, wobei die Trägerstege (4) Befestigungsmittel (80) für anzuschließende Deckenplatten (5, 6) tragen.

2. Tragkonstruktion nach Anspruch 1, gekennzeichnet durch acht über den Umfang der Hängestange (2) verteilte Schwalbenschwanznuten (7).

3. Tragkonstruktion nach einem der vorhergehenden Ansprüche, gekennzeichnet durch in die Trägerstege (4) einschraubbare, die Deckenplatten (5, 6) tragende Befestigungsschrauben (14, 14a).

4. Tragkonstruktion nach einem der vorhergehenden Ansprüche, dadurch gekennzeichnet, daß die Hängestangen (2) über eine Befestigungskonsole (3) an die Tragvorrichtung (1) anschließen.

5. Tragkonstruktion nach einem der vorhergehenden Ansprüche, dadurch gekennzeichnet, daß die Hängestangen (2) über ein Kugelgelenk (12) an die Befestigungskonsole (3) anschließen.

6. Tragkonstruktion nach einem der vorhergehenden Ansprüche, dadurch gekennzeichnet, daß die Befestigungsmittel (80) unter Zwischenschaltung eines Kugelgelenkes (50) an die Trägerstege (4) anschließen.

7. Abgehängte Decke unter Verwendung der Tragkonstruktion nach einem der Ansprüche 1 bis 6, dadurch gekennzeichnet, daß in den Deckenplatten (5, 6) Aufnahmebohrungen (33, 33a) vorgesehen sind, die auf Geraden liegen, die ausgehend von der Ecke der jeweiligen Deckenplatte (5, 6) mit den Plattenrändern einen Winkel (α) von 22,5° einschließen.

8. Decke nach Anspruch 7, dadurch gekennzeichnet, daß die Ecke (34) jeder Deckenplatte (5, 6) abgerundet ausgebildet ist.

9. Decke nach Anspruch 7 oder 8, dadurch gekennzeichnet, daß die Befestigungskonsole (3) aus einer mit Innengewinde versehenen Tragplatte (16) und einer mit Außengewinde versehenen Anschlußplatte (17) eine große Mittelöffnung (30) aufweist, die durch eine Festlegplatte (18) abgedeckt ist, die die eigentliche Befestigungsschraube (19) od. dgl. aufnimmt.

10. Decke nach einem der vorhergehenden Ansprüche 7-9, dadurch gekennzeichnet, daß die Verstellung des Anzugsgehäuses für das Befestigungsmittel (80) durch einen an der Kante der Deckenplatte (5) angeordneten Schwenkhebel (32) erfolgt.

11. Decke nach einem der vorhergehenden Ansprüche 7-10, dadurch gekennzeichnet, daß die Deckenplatten (5, 6) rechteckig oder dreieckig ausgebildet sind.

## Claims

1. A supporting structure for a suspended ceiling, in which the components forming the suspended ceiling are connected to a suspension rod (2) arranged on a stationary supporting device (1), said suspension rod (2) being provided with dovetail grooves (7) extending over its length, into which dovetail grooves (7) there are inserted and arrested girder webs (4) provided at the ends with dovetail tenons (8), characterized in that the girder webs (4) are of scissor-type construction and the two scissor tines (9, 10) may be spread with respect to each other in that they are swivellable about the horizontal axis about a joint, the girder webs (4) carrying fastening means (80) for adjoining ceiling plates (5, 6).

2. A supporting structure according to claim 1, characterized by eight dovetail grooves (7) distributed over the periphery of the suspension rod (2).

3. A supporting structure according to either one of the preceding claims, characterized by fastening screws (14, 14a) which may be screwed into the girder webs (4) and which carry the ceiling plates (5, 6).

4. A supporting structure according to any one of the preceding claims, characterized in that the suspension rods (2) are connected to the supporting device (1) by means of a fastening bracket (3).

5. A supporting structure according to any one of the preceding claims, characterized in that the suspension rods (2) are connected to the fastening bracket (3) by means of a ball-and-socket joint (12).

6. A supporting structure according to any one of the preceding claims, characterized in that the fastening means (80) are connected to the girder webs (4) via a ball-and-socket joint (50) interposed therebetween.

7. A suspended ceiling using the supporting structure according to any one of claims 1 to 6, characterized in that receiving bores (33, 33a) are provided in the ceiling plates (5, 6), which receiving bores (33, 33a) lie on the straight lines which, starting from the corner of the respective ceiling plate (5, 6) form an angle (α) of 22.5° with the plate edges.

8. A ceiling according to claim 7, characterized in that the corner (34) of each ceiling plate (5, 6) is of rounded construction.

9. A ceiling according to claim 7 or claim 8, characterized in that the fastening bracket (3) consisting of a supporting plate (16) provided with an internal thread and a connecting plate (17) provided with an external thread copmrises a large central opening (30) which is covered by a fixing plate (18) which accommodates the actual fastening screw (19) or the like.

10. A ceiling according to any one of preceding claims 7 to 9, characterized in that adjustment of the retaining housing for the fastening means (80) is effected by a pivoted lever (32) arranged at the edge of the ceiling plate (5).

11. A ceiling according to any one of precedingg claims 7 to 10, characterized in that the ceiling plates (5, 6) are of rectangular or triangular construction.

## Revendications

1. Construction portante pour un faux plafond, dans laquelle les éléments formant le faux plafond se raccordent à une barre de suspension (2) disposée sur un dispositif portant (1) fixe, et équipée de gorges en queue d'aronde (7) courant sur sa longueur et dans lesquelles des entretoises portantes (4) pourvues à leurs extrémités de tenons en queue d'aronde (8) sont introduites et bloquées, caractérisée en ce que les entretoises portantes (4) sont en forme de ciseaux et les deux pointes de ciseau (9, 10) peuvent être écartées l'une de l'autre parce qu'elles peuvent pivoter sur l'axe horizontal autour d'une articulation, les entretoises portantes (4) portant des moyens de fixation (80) pour des plaques de plafond (5, 6) à raccorder.

2. Construction portante selon la revendication 1, caractérisée en ce qu'elle comporte huit gorges en queue d'aronde (7) réparties sur la circonférence de la barre de suspension (2).

3. Construction portante selon l'une ou l'ensemble des revendications précédentes, caractérisée en ce qu'elle comporte des vis de fixation (14, 14a) qui peuvent être vissées dans les entretoises portantes (4) et qui portent les plaques de plafond (5, 6).

4. Construction portante selon l'une ou l'ensemble des revendications précédentes, caractérisée en ce que les barres de suspension (2) se raccordent par l'intermédiaire d'une console de fixation (3) au dispositif portant (1).

5. Construction portante selon l'une ou l'ensemble des revendications précédentes, caractérisée en ce que les barres de suspension (2) se raccordent par un joint à rotule (12) à la console de fixation (3).

6. Construction portante selon l'une ou l'ensemble des revendications précédentes, caractérisée en ce que les moyens de fixation (80) se raccordent aux entretoises portantes (4) avec intercalation d'un joint à rotule (50).

7. Faux plafond utilisant la construction portante selon l'une ou l'ensemble des revendications 1 à 6, caractérisé en ce qu'il est prévu dans les plaques de plafond (5, 6) des trous de réception qui se situent sur des droites formant un angle (α) de 22,5° avec les bords de la plaque à partir du coin de chaque plaque de plafond (5, 6).

8. Plafond selon la revendication 7, caractérisé en ce que le coin (34) de chaque plaque de plafond (5, 6) est de construction arrondie.

9. Plafond selon la revendication 7 ou 8, caractérisé en ce que la console de fixation (3) formée d'une plaque portante (16) pourvue d'un filet intérieur et d'une plaque de raccordement (17) pourvue d'un filet extérieur présente une grande ouverture centrale (30), qui est couverte par une plaque de fixation (18), laquelle reçoit la vis de fixation (19) ou similaire proprement dite.

10. Plafond selon l'une ou l'ensemble des revendications 7 à 9, caractérisé en ce que l'ajustement du boitier de serrage pour les moyens de fixation (80) se fait à l'aide d'un levier pivotant (32) disposé sur l'arête de la plaque de plafond (5).

11. Plafond selon l'une ou l'ensemble des revendications 7 à 10, caractérisé en ce que les plaques de plafond (5, 6) sont de construction quadrangulaire ou triangulaire.
